# DEMANDE DE BREVET EUROPEEN

(11) **EP 1 359 559 A1**
(43) Date de publication de la demande: **05.11.2003**
(21) Numéro de dépôt: 03290783.4
(22) Date de dépôt: 27.03.2003
(51) Int. Cl.: G09F 1/12, G09F 15/00, A47G 1/06

(54) **Dispositif d'expositiion de support d'image**

(30) Priorité: 29.04.2002 FR 0205356
(71) Demandeur: Vista Sarl, 02460 Le Ferte Milon (FR)
(72) Inventeur: Suchet, Gérard, 02210 Vierzy (FR)
(74) Mandataire: Schwartz, Thierry J.

(57) **Abrégé**

L'invention vise à réaliser un affichage simple à mettre en oeuvre, esthétique et peu coûteux, tout en assurant une exposition sûre des supports d'image. Pour ce faire, il est proposé de clipper le support dans un profilé à l'aide d'éléments amovibles.

Le dispositif selon l'invention comporte deux tubes (10a, 10b) présentant chacun au moins une fente longitudinale (11). Chaque bord linéaire (20a, 20b) d'un support d'image (20) est maintenu dans la fente (11) d'un tube correspondant (10a, 10b) par l'introduction réversible d'au moins un élément de clippage (30). Le profil de cet élément (30) est ajusté pour que le tube exerce par son intermédiaire une force de serrage suffisante pour provoquer une déformation du support (20). Des moyens de fixation (40) sont prévus sur au moins l'un des tubes (10a) pour accrocher le support (20) contre un mur ou toute surface d'exposition. Ces moyens peuvent comporter une face d'accrochage projetée (43) de manière à empêcher le tube de tourner.

## Description

L'invention concerne un dispositif d'exposition de support d'image, tel qu'affiches, posters, photographies, feuilles d'impression, tissus, etc., permettant d'accrocher ce support contre toute surface plane d'exposition telle qu'une cloison ou un mur et, éventuellement, de le suspendre à toute forme de plafond. Les supports d'images sont constitués en matériau mince et déformable qui peut être du papier, papier photographique, carton mince ou analogue, s'étendant sensiblement dans deux dimensions principales. Les images sont de tout type: photographies, reproductions analogiques ou numériques, peintures, etc.

Il est connu du document FR 2 562 406, un dispositif de maintien en position vertical d'un puzzle en forme de poster mural. Un tel dispositif ne permet pas de suspendre correctement les supports d'image. En effet, les glissières mises en oeuvre assurent le maintien du poster par écartement afin d'exercer un effet de ressort contre le support. Ainsi, un support, dont l'épaisseur est inférieure ou égale à l'ouverture des glissières, ne peut être maintenu dans de telles glissières.

D'autres solutions, comme celle décrite dans le document US 4 998 363, utilisent un cadre muni d'éléments de retenue à lames élastiques qui maintiennent le support contre le cadre. Ces solutions sont relativement complexes et coûteuses.

La présente invention vise à réaliser un affichage simple à mettre en oeuvre, esthétique et peu coûteux, tout en assurant une exposition sûre des supports d'image.

Pour ce faire, l'invention propose de clipper le support dans un profilé à l'aide d'éléments amovibles.

Plus précisément, l'invention a pour objet un dispositif d'exposition de support d'image, ce support étant pourvu d'au moins un bord d'extrémité linéaire. Ce dispositif comporte au moins une tubulure présentant au moins une fente longitudinale. Le bord linéaire du support est maintenu dans la fente de la tubulure par l'introduction réversible d'au moins un élément de clippage. Le profil de cet élément est ajusté pour que la tubulure exerce par son intermédiaire une force de serrage suffisante du support. Des moyens de fixation du dispositif contre une surface d'exposition plane sont réalisés sous forme d'au moins une cale d'accrochage également introduite par clippage dans la fente du tube. La tubulure peut comporter, en option un moyen de suspension au plafond, tel qu'un fil ou un crochet.

La cale d'accrochage comporte avantageusement au moins une face plane qui, après clippage de la cale, se trouve à une distance de la fente sensiblement égale à l'encombrement du tube. De cette façon, un tube à section circulaire est empêché de tourner pour permettre une exposition parallèle à la surface d'exposition, et donc un affichage esthétique.

Selon des modes de réalisation particuliers :
- les tubulures sont à section circulaire ou rectangulaire et sont en matériau thermoplastique, en carton, bois ou métal ;
- les tubulures sont des profilés extrudés dans chacun desquels est réalisée une fente s'étendant de part en part afin de faciliter le retrait des éléments de clippage ;
- au moins une série de fentes alignées est formée dans chaque tubulure ;
- les éléments de clippage sont de forme prismatique présentant un étranglement longitudinal et sont réalisés préférentiellement par injection de matériau thermoplastique ou en d'autres matériaux (élastomères, métaux ; etc ...);
- les éléments de clippage présentent une arête d'insertion dans la fente, formée par l'intersection de deux parois latérales, et une base, les parois ayant chacune une rainure longitudinale disposée en regard l'une de l'autre et à proximité de la base pour former l'étranglement ;
- la distance minimale d'étranglement entre les rainures d'un élément de clippage est supérieure ou égale à la largeur de la fente qui coopère avec ces rainures pour clipper l'élément ;
- la cale d'accrochage comporte un étranglement longitudinal de clippage dans la fente du tube, l'étranglement séparant une portion d'extrémité à introduire dans la fente du tube et une portion présentant la face d'accrochage sensiblement plane projetée contre la surface d'exposition ;
- la portion d'extrémité à introduire dans la fente du tube est recourbée pour que son extrémité vienne au droit de la face projetée ; en utilisation, l'extrémité recourbée vient en appui contre la face interne du tube lorsque la face projetée est appliquée contre la surface d'exposition.

D'autres caractéristiques et avantages de l'invention ressortiront de la description détaillée qui suit, et qui se rapporte à un exemple de réalisation, en référence aux figures annexées qui représentent respectivement :
- la figure 1, une vue perspective d'un exemple de tube profilé d'un dispositif d'exposition selon l'invention ;
- la figure 2, une vue perspective d'un exemple de dispositif d'exposition selon l'invention ;
- la figure 3, une vue perspective d'un élément de clippage du dispositif d'exposition selon la figure précédente ; et
- les figures 4a à 4c, des vues arrière, de profil et de face d'une cale d'accrochage d'un dispositif d'exposition selon l'invention.

Les éléments des figures qui portent les mêmes signes de référence sont identiques.

La figure 1 illustre un tube creux à section circulaire 10 qui est un profilé obtenu par extrusion d'un matériau thermoplastique par des techniques classiques. La longueur du tube est suffisamment importante pour permettre l'exposition d'affiches de dimensions différentes, notamment de dimensions standard.

Ce tube est cylindrique à section circulaire et une fente longitudinale 11 traverse le tube parallèlement à son axe X'X. La fente est réalisée par tout moyen connu, notamment par découpage laser, aux ultrasons ou à la meule ou directement par extrusion. La fente possède une largeur constante et calibrée.

Dans l'exemple de réalisation, la longueur du tube est de 60 cm, son diamètre moyen est de 2 cm, son épaisseur de 2 mm et la fente possède une largeur de 2 mm.

Les bords supérieur 20a et inférieur 20b d'une affiche 20 à exposer sont introduits dans des tubes fendus 10a et 10b du type précédent, comme illustré en figure 2. L'utilisation de deux tubes permet de bien tendre l'affiche 20 parallèlement à la surface d'exposition.

Le montage est réalisé par insertion d'éléments de clippage 30 dans les fentes 11. Ces éléments de clippage sont en matériau thermoplastique, et sont obtenus par injection selon des techniques connues.

Chaque élément de clippage, de forme prismatique droite comme illustré en figure 3, est composé de deux parois planes 31, formant à leur intersection une arête 32, et d'une base 33 s'étendant en regard de l'arête 32. Deux rainures concaves 34 sont formées dans l'élément 30 pour relier chaque paroi 31 à la base 33.

Une fois les bords linéaires 20a et 20b de l'affiche 20 insérés dans la fente 11 des tubes 10, les éléments de clippage 30 sont introduits dans les fentes 11 à partir de leur arête 32. Ils sont disposés à l'arrière de l'affiche 20 par rapport à la face avant 21 de vision de cette affiche. L'étranglement 35 formé entre les rainures 34 est de largeur très peu supérieure à la largeur de la fente, respectivement 2,5 mm par rapport à 2 mm dans l'exemple illustré. Dans ces conditions, lorsque l'étranglement 35 vient se mettre en position dans la fente 11, cette position correspond à un état stable de moindre déformation de la fente 11 et de l'élément 30 après avoir dépassé un état de tension maximale entre ces éléments, correspondant à l'écartement supérieur entre les parois 31 bordant les rainures. L'effet de clippage est ainsi réalisé.

Dans cette position stable, l'affiche 20 se déforme localement pour épouser la forme de la rainure 34. Avantageusement, la paroi 31 et une face avant 33a de la base 33, sur lesquelles repose l'affiche 20, appartiennent à un même plan afin de limiter la déformation de l'affiche.

Un élément de fixation 40 est également inséré dans la fente 11 du tube supérieur 10a. Cet élément de fixation comporte, comme illustré plus précisément sur les figures 4a à 4c : un étranglement longitudinal formé par des rainures 41, du type de celles des éléments de clippage 30, qui relient une portion recourbée 42 à introduire dans la fente du tube à une face plane projetée 43 porteuse d'une découpe d'accrochage 44, et des parois latérales de renfort 45.

La découpe 44 est destinée à collaborer avec une tête d'un élément d'accrochage (non représenté) fiché dans le mur sur lequel l'affiche sera exposée. Avantageusement, la distance entre les rainures d'étranglement et la face projetée 43 est sensiblement égale au rayon du tube 10a. De même, l'extrémité 42e de la portion recourbée 42 se trouve au droit de la surface projetée 43. Ainsi, en utilisation, le tube 10a (tel que représenté partiellement en traits pointillés sur la figure 4a) et la cale d'accrochage 40 viennent en contact simultanément au droit du mur 50, ce qui évite toute rotation du tube et toute déformation.

L'invention n'est pas limitée aux exemples décrits et représentés. Il est par exemple possible d'utiliser d'autres éléments de fixation, tels que fil ou cordelette de suspension passant par l'intérieur du tube supérieur.

Par ailleurs, il peut être avantageux de prévoir plusieurs types de fentes, par exemple des séries de fentes alignées. Ces fentes peuvent alors correspondre à des éléments de clippage de différentes tailles ou dont les rainures ont des profils variés (forme en U, en V, entailles étroites, etc.).

De plus, les éléments de clippage peuvent être formés par une bande métallique ou thermoplastique creuse. Ces éléments possèdent alors une élasticité adaptée à leur fonction. Les éléments de clippage peuvent avoir des sections de formes variées (ovoïde, concave, bâtonnet, etc.) aptes à permettre le serrage du support d'image dans la fente du tube.

Il est également possible de prévoir des tubes de longueurs variables, formés de tronçons concentriques, de forme circulaire ou rectangulaire, de manière à s'adapter à la largeur des supports d'image.

Les matériaux des tubes et des éléments de clippage et d'accrochage, ainsi que les dimensions, sont indiqués à titre d'exemples non limitatifs.

## Revendications

1. Dispositif d'exposition de support d'image pourvu d'au moins un bord d'extrémité linéaire, **caractérisé en ce que** le dispositif comporte au moins une tubulure (10, 10a, 10b) présentant au moins une fente longitudinale (11), le bord linéaire (20a, 20b) du support (20) est maintenu dans la fente (11) de la tubulure (10, 10a, 10b) par l'introduction réversible d'au moins un élément de clippage (30), **en ce que** le profil de cet élément (30) est ajusté pour que la tubulure exerce par son intermédiaire une force de serrage suffisante du support (20), et **en ce que** des moyens de fixation du dispositif contre une surface d'exposition plane sont réalisés sous forme d'au moins une cale d'accrochage (40) également introduite par clippage dans la fente du tube.

2. Dispositif d'exposition selon la revendication 1, dans lequel la tubulure comporte un moyen de suspension au plafond.

3. Dispositif d'exposition selon la revendication 1 ou 2, dans lequel la cale d'accrochage comporte avantageusement au moins une face plane (43) qui, après clippage de la cale, se trouve à une distance de la fente sensiblement égale à l'encombrement du tube.

4. Dispositif d'exposition selon l'une quelconque des revendications précédentes, dans lequel les tubulures (10, 10a, 10b) sont à section circulaire ou rectangulaire et sont en matériau thermoplastique, en carton, bois ou métal.

5. Dispositif d'exposition selon la revendication précédente, dans lequel les tubulures sont des profilés extrudés dans chacun desquels est réalisée une fente (11) s'étendant de part en part.

6. Dispositif d'exposition selon l'une quelconque des revendications précédentes, dans lequel au moins une série de fentes alignées est formée dans chacun des tubes.

7. Dispositif d'exposition selon la revendication 1 ou 2, dans lequel les éléments de clippage (30) sont de forme prismatique présentant un étranglement longitudinal (35) et sont réalisés par injection de matériau thermoplastique.

8. Dispositif d'exposition selon la revendication précédente, dans lequel les éléments de clippage présentent une arête d'insertion (32) dans la fente (11), formée par l'intersection de deux parois latérales (31), et une base (33), les parois ayant chacune une rainure longitudinale (34) disposée en regard l'une de l'autre et à proximité de la base (33) pour former l'étranglement (35).

9. Dispositif d'exposition selon la revendication précédente, dans lequel la distance minimale d'étranglement entre les rainures (34) d'un élément de clippage est supérieure ou égale à la largeur de la fente (11) qui coopère avec ces rainures pour clipper l'élément.

10. Dispositif d'exposition selon la revendication précédente, dans lequel une des parois (31) et une face avant (33a) de la base (33), sur lesquelles repose l'affiche (20) appartiennent à un même plan.

11. Dispositif d'exposition selon la revendication 1 ou 2, dans lequel la cale d'accrochage (40) comporte un étranglement longitudinal (41) de portion d'extrémité (42) à introduire dans la fente et une portion présentant la face d'accrochage sensiblement plane projetée (43) contre la surface d'exposition.

12. Dispositif d'exposition selon la revendication précédente, dans lequel la portion d'extrémité (42) à introduire dans la fente est recourbée pour que son extrémité (42e) vienne au droit de la face projetée (43).

13. Dispositif d'exposition selon la revendication 1 ou 2, dans lequel les éléments de clippage sont formés par une bande métallique ou thermoplastique creuse.

14. Dispositif d'exposition selon l'une quelconque des revendications précédentes, dans lequel les tubes (10) sont composés de tronçons concentriques, de forme circulaire ou rectangulaire, ou carré pour adapter leur longueur à la largeur des supports d'image.
